# EUROPÄISCHE PATENTSCHRIFT

(11) **EP 2 561 213 B1**
(45) Veröffentlichungstag und Bekanntmachung des Hinweises auf die Patenterteilung: **20.01.2016**
(21) Anmeldenummer: 11712557.5
(22) Anmeldetag: 06.04.2011
(51) Int. Cl.: F02M 59/10, F02M 59/46, F02M 59/48, F02M 59/44

(54) **HOCHDRUCKPUMPE**
HIGH PRESSURE PUMP
POMPE HAUTE PRESSION

(30) Priorität: 21.04.2010 DE 102010028036
(43) Veröffentlichungstag der Anmeldung: 27.02.2013
(73) Patentinhaber: Robert Bosch GmbH, 70442 Stuttgart (DE)
(72) Erfinder: BOECKING, Friedrich, 70499 Stuttgart (DE)
(86) Internationale Anmeldenummer: PCT/EP2011/055328
(87) Internationale Veröffentlichungsnummer: WO 2011/131481

(56) Entgegenhaltungen:
- EP-A2- 2 112 368
- WO-A1-87/00582
- DE-A1- 3 602 513
- DE-A1- 19 719 265

## Beschreibung

### Stand der Technik

Die Erfindung betrifft eine Hochdruckpumpe, insbesondere eine Radial- oder Reihenkolbenpumpe. Speziell betrifft die Erfindung das Gebiet der Brennstoffpumpen für Brennstoffeinspritzanlagen von luftverdichtenden, selbstzündenden Brennkraftmaschinen.

Aus der EP 1 013 921 A2 ist eine Brennstoffpumpe mit einem Gehäuse und einer in dem Gehäuse gelagerten Antriebswelle bekannt. Hierbei sind zwei gegenüberliegend zueinander angeordnete Zylinderköpfe vorgesehen, die an dem Gehäuse befestigt sind. In die Zylinderköpfe ist hierbei jeweils ein Einlassventil und ein Auslassventil integriert. Ferner sind nach den Auslassventilen der Zylinderköpfe Hochdruckanschlüsse vorgesehen, die in den jeweiligen Zylinderkopf eingeschraubt sind.

Die aus der EP 1 013 921 A2 bekannte Brennstoffpumpe hat den Nachteil, dass die Herstellungskosten relativ hoch sind. Speziell müssen zur Ausgestaltung der Zylinderköpfe hochdruckfeste Werkstoffe zum Einsatz kommen und es ist eine Bearbeitung dieser hochdruckfesten Werkstoffe erforderlich.

Ferner sind aus der EP 2 112 368 A2, der DE 197 19 265 A1 und der WO 87/00582 A1 Kraftstoffpumpen, insbesondere Steckpumpen, mit mehrteiligen Pumpengehäusen zur Befestigung an einem Gehäuse einer Brennkraftmaschine bekannt.

### Offenbarung der Erfindung

Die erfindungsgemäße Hochdruckpumpe mit den Merkmalen des Anspruchs 1 hat den Vorteil, dass die Herstellungskosten verringert sind. Speziell ist der Material- und Bearbeitungsaufwand zur Ausgestaltung des Zylinderkopfes verringert. Dieser Vorteil vervielfacht sich mit der Anzahl der an der Hochdruckpumpe vorgesehenen Zylinderköpfe.

Vorteilhaft ist es auch, dass an dem ersten Zylinderkopfteil ein Auslassventil angeordnet ist und dass in dem ersten Zylinderkopfteil ein Brennstoffkanal ausgebildet ist, der von dem Pumpenarbeitsraum zu dem Auslassventil führt. Hierbei ist es ferner von Vorteil, dass erfindungsgemäß der Brennstoffkanal durch eine in dem ersten Zylinderkopfteil ausgebildete Stufenbohrung ausgestaltet ist und dass das Auslassventil in der Stufenbohrung ausgebildet ist. Hierdurch kann das Auslassventil in vorteilhafter Weise in das erste Zylinderkopfteil integriert werden. Das Auslassventil kann hierbei als Rückschlagventil ausgestaltet sein. Beispielsweise kann das erste Zylinderkopfteil als Schmiedeteil ausgestaltet sein, so dass sich erhebliche Vorteile bezüglich der Festigkeit des ersten Zylinderkopfteils ergeben. Das zweite Zylinderkopfteil kann hingegen aus einem günstigen Material gebildet sein, insbesondere aus einem nicht gehärteten Material, so dass sich diesbezüglich eine Kostenreduktion in Bezug auf den zusammengesetzten Zylinderkopf ergibt.

Durch die in den Unteransprüchen aufgeführten Maßnahmen sind vorteilhafte Weiterbildungen der im Anspruch 1 angegebenen Hochdruckpumpe möglich.

In vorteilhafter Weise umfasst die Hochdruckpumpe ein Gehäuse, an das der Zylinderkopf montiert ist. Hierbei können auch mehrere Zylinderköpfe vorgesehen sein, die an das Gehäuse montiert sind. Hierbei kann der Vorteil einer Ausgestaltung des Zylinderkopfes aus einem ersten Zylinderkopfteil und zumindest einem zweiten Zylinderkopfteil mehrfach ausgenutzt werden. Das Gehäuse der Hochdruckpumpe kann ein oder mehrteilig ausgestaltet sein.

Vorteilhaft ist es, dass die Pumpenbaugruppe eine in dem ersten Zylinderkopfteil ausgestaltete Zylinderbohrung und einen in der Zylinderbohrung geführten Pumpenkolben aufweist, dass der Pumpenkolben in der Zylinderbohrung den Pumpenarbeitsraum begrenzt und dass der Pumpenkolben von der Antriebswelle antreibbar ist. Hierdurch kann in vorteilhafter Weise eine hohe Stabilität des ersten Zylinderkopfteils ausgenutzt werden, um die Zylinderbohrung mit dem Pumpenarbeitsraum zu bilden. Ferner ist es vorteilhaft, dass an dem zweiten Zylinderkopfteil ein Einlassventil angeordnet ist und dass das Einlassventil den Pumpenarbeitsraum begrenzt. Hierbei können ein oder mehrere Bauteile des Einlassventils den Pumpenarbeitsraum begrenzen. Beispielsweise kann das Einlassventil in geeigneter Weise auf eine Stirnseite des ersten Zylinderkopfteils aufgesetzt sein. Eine Befestigung des Einlassventils an dem ersten Zylinderkopfteil kann über das zweite Zylinderkopfteil erfolgen.

Hierfür kann das zweite Zylinderkopfteil eine geeignete Aufnahme aufweisen, in der das Einlassventil angeordnet ist.

Vorteilhaft ist es auch, dass das zweite Zylinderkopfteil als Flansch ausgestaltet ist und dass das zweite Zylinderkopfteil an dem Gehäuse in zumindest zwei verschiedenen Anschraubpositionen anschraubbar ist. Speziell können vier Anschraubpositionen vorgesehen sein. Hierbei ist es ferner vorteilhaft, dass sich die Anschraubpositionen durch eine Drehung des Zylinderkopfes um eine Achse der Pumpenbaugruppe voneinander unterscheiden. Beispielsweise kann durch Drehen des Zylinderkopfes um 90° oder um ganzzahlige Vielfache von 90° eine gewisse Variabilität mit vier möglichen Anschraubpositionen erzielt werden. In Bezug auf den jeweiligen Anwendungsfall kann dann eine geeignete Ausrichtung des Zylinderkopfes bezüglich des Gehäuses der Hochdruckpumpe erfolgen, Speziell kann dadurch das Auslassventil beziehungsweise ein hinter dem Auslassventil vorgesehener Hochdruckanschluss der Hochdruckpumpe in Bezug auf den jeweiligen Anwendungsfall ausgerichtet werden.

Vorteilhaft ist es auch, dass das zweite Zylinderkopfteil eine seitliche Ausnehmung aufweist, die zum Aufnehmen eines seitlichen Stutzens des ersten Zylinderkopfteils dient. An dem seitlichen Stutzen des ersten Zylinderkopfteils kann der Hochdruckanschluss vorgesehen sein. Hierdurch kann der Zylinderkopf in einfacher Weise zusammengesetzt werden.

Vorteilhaft ist es auch, dass das erste Zylinderkopfteil aus einem hochdruckfesten Werkstoff gebildet ist und dass das zweite Zylinderkopfteil aus einem niederdruckfesten Werkstoff gebildet ist. Speziell kann das erste Zylinderkopfteil aus einem hochwertigen Stahl, beispielsweise 100CR6 hergestellt sein. Das zweite Zylinderkopfteil kann aus einem kostengünstigen Werkstoff gebildet sein. Das zweite Zylinderkopfteil kann hierbei das erste Zylinderkopfteil und somit den Zylinderkopf fixieren und den Niederdruckkreislauf tragen.

Speziell kann der Zylinderkopf als zweiteiliger Zylinderkopf ausgebildet sein, der aus dem ersten Zylinderkopfteil und dem zweiten Zylinderkopfteil zusammengesetzt ist. Hierbei können noch Dichtringe und dergleichen in den Zylinderkopf integriert sein, die im zusammengesetzten Zustand die erforderliche Dichtheit an den Schnittstellen ermöglichen. Kurze Beschreibung der Zeichnungen

Bevorzugte Ausführungsbeispiele der Erfindung sind in der nachfolgenden Beschreibung anhand der beigefügten Zeichnungen, in denen sich entsprechende Elemente mit übereinstimmenden Bezugszeichen versehen sind, näher erläutert. Es zeigt:
Fig. 1 eine Hochdruckpumpe in einer auszugsweisen, schematischen, axialen Schnittdarstellung entsprechend einem Ausführungsbeispiel der Erfindung und Fig. 2 die in Fig. 1 dargestellte Hochdruckpumpe in einer schematischen Darstellung aus der mit II bezeichneten Blickrichtung.

### Ausführungsformen der Erfindung

Fig. 1 zeigt eine Hochdruckpumpe 1 in einer auszugsweisen, schematischen, axialen Schnittdarstellung entsprechend einem Ausführungsbeispiel der Erfindung. Die Hochdruckpumpe 1 kann insbesondere als Radial- oder Reihenkolbenpumpe ausgestaltet sein. Speziell eignet sich die Hochdruckpumpe 1 als Brennstoffpumpe für Brennstoffeinspritzanlagen von luftverdichtenden, selbstzündenden Brennkraftmaschinen. Ein bevorzugter Einsatz der Hochdruckpumpe 1 besteht für eine Brennstoffeinspritzanlage mit einem Common-Rail, das Dieselbrennstoff unter hohem Druck speichert. Die erfindungsgemäße Hochdruckpumpe 1 eignet sich jedoch auch für andere Anwendungsfälle.

Die Hochdruckpumpe 1 weist ein Gehäuse 2 auf, das ein- oder mehrteilig ausgestaltet sein kann. Ferner ist eine Antriebswelle 3 vorgesehen, die auf geeignete Weise in dem Gehäuse 2 gelagert ist. Die Antriebswelle 3 weist einen Nocken 4 auf. Im Betrieb rotiert die Antriebswelle 3 um ihre Drehachse 5. Hierbei rotiert der Nocken 4 mit der Antriebswelle 3. Der Nocken 4 kann als Ein- oder Mehrfachnocken ausgestaltet sein. Ferner kann der Nocken 4 auch durch einen exzentrischen Abschnitt der Antriebswelle 3 gebildet sein. Je nach Ausgestaltung der Hochdruckpumpe 1 können auch weitere Nocken an der Antriebswelle 3 vorgesehen sein. Das Gehäuse 2 kann auch ein Gehäuse einer Brennkraftmaschine sein, beispielsweise deren Zylinderkopf, und die Antriebswelle 3 kann eine Nockenwelle der Brennkraftmaschine sein, durch die deren Gaswechselventile betätigt werden und die den oder die Nocken 4 für die Hochdruckpumpe 1 aufweist.

Die Hochdruckpumpe 1 weist außerdem einen Zylinderkopf 6 auf. Der Zylinderkopf 6 ist aus einem ersten Zylinderkopfteil 7 und einem zweiten Zylinderkopfteil 8 zusammengesetzt. Hierbei ist das erste Zylinderkopfteil 7 aus einem hochdruckfesten Werkstoff gebildet. Beispielsweise kann das erste Zylinderkopfteil 7 aus einem hochwertigen Stahl, insbesondere 100CR6 hergestellt sein. Das zweite Zylinderkopfteil 8 ist als Flansch 8 ausgestaltet. Hierbei kann das zweite Zylinderkopfteil 8 aus einem günstigen Werkstoff gebildet sein. Speziell ist das zweite Zylinderkopfteil 8 aus einem niederdruckfesten Werkstoff gebildet.

Das Gehäuse 2 weist eine Stößelbohrung 10 auf. Das erste Zylinderkopfteil 7 des Zylinderkopfes 6 weist einen Ansatz 11 auf, der sich in die Stößelbohrung 10 erstreckt. Außerdem weist das erste Zylinderkopfteil 7 eine Zylinderbohrung 12 auf, in der ein Pumpenkolben 13 geführt ist. Der Pumpenkolben 13 ist hierbei Teil einer Pumpenbaugruppe 14, die im Bereich der Stößelbohrung 10 angeordnet ist und die dem Nocken 4 zugeordnet ist. Der Nocken 4 wirkt auf geeignete Weise auf den Pumpenkolben 13 ein, wie es durch den Doppelpfeil 15 veranschaulicht ist. Beispielsweise kann über einen Stößelkörper, einen in den Stößelkörper eingesetzten Rollenschuh und eine in dem Rollenschuh gelagerte Rolle, die auf einer Lauffläche des Nockens 4 läuft, eine Wirkverbindung zwischen dem Nocken 4 und dem Pumpenkolben 13 zum Antreiben der Pumpenbaugruppe 14 geschaffen sein. Eine Rückstellung solch eines Stößelkörpers kann hierbei über eine Stößelfeder 16 erfolgen, die den Ansatz 11 abschnittsweise umschließt. Hierdurch kommt es während der Rotation der Antriebswelle 3 um ihre Drehachse 5 zu einer Hin- und Herbewegung des Pumpenkolbens 13 in der Zylinderbohrung 12.

Am Ende der Zylinderbohrung 12 ist ein durch eine Stirnfläche 17 begrenzter Pumpenarbeitsraum 18 ausgebildet. Der Pumpenarbeitsraum 18 ist in dem ersten Zylinderkopfteil 7 ausgestaltet. Der Pumpenkolben 13 ist im Betrieb entlang einer Achse 19 der Pumpenbaugruppe 14 geführt, wobei die Achse 19 durch die Zylinderbohrung 12 bestimmt ist.

Das Gehäuse 2 der Hochdruckpumpe 1 weist eine Stirnseite 25 auf. Der Zylinderkopf 6 ist auf die Stirnseite 25 des Gehäuses 2 aufgesetzt. Das erste Zylinderkopfteil 7 weist einen umlaufenden Bund 26 im Bereich seines Ansatzes 11 auf. Mit dem umlaufenden Bund 26 stützt sich das erste Zylinderkopfteil 7 an der Stirnseite 25 des Gehäuses 2 ab. Ferner weist das zweite Zylinderkopfteil 8 eine Anlagefläche 27 auf, die an der Stirnseite 25 des Gehäuses 2 anliegt. Das zweite Zylinderkopfteil 8 ist an dem Gehäuse 2 befestigt. Hierdurch fixiert das zweite Zylinderkopfteil 8 auch das erste Zylinderkopfteil 7 an dem Gehäuse 2. Dadurch ist der gesamte Zylinderkopf 6 an dem Gehäuse 2 befestigt.

Das erste Zylinderkopfteil 7 weist einen Stutzen 28 auf, der zumindest näherungsweise senkrecht zu der Achse 19 orientiert ist. An dem Stutzen 28 ist ein Hochdruckanschluss 29 ausgebildet. Ferner ist an dem Stutzen 28 eine Stufenbohrung 30 ausgebildet, die einen Brennstoffkanal 31 bildet. Hierbei ist in dem Stutzen 28 des ersten Zylinderkopfteils 7 ein als Rückschlagventil ausgestaltetes Auslassventil 32 integriert. Hierbei ist im Bereich einer konischen Stufe der Stufenbohrung 30 eine Ventilkugel 33 des Auslassventils 32 angeordnet. Somit kann in vorteilhafter Weise das Auslassventil 32 in das erste Zylinderkopfteil 7 integriert werden.

Das zweite Zylinderkopfteil 8 weist eine Aussparung 34 mit einem Gewindeabschnitt 35 auf. In die Aussparung 34 ist ein Ventilstück 36 eingesetzt. Über einen Schraubring 37, der in den Gewindeabschnitt 35 eingeschraubt ist, wird das Ventilstück 36 gegen eine Stirnseite 38 des ersten Zylinderkopfteils 7 beaufschlagt. Hierbei ist im Bereich der Stirnseite 38 ein Dichtring 39 vorgesehen, der eine Abdichtung gewährleistet. Ferner ist ein Ventilstößel 40 vorgesehen, der von einer Ventilfeder 41 beaufschlagt ist. Zwischen dem Ventilstößel 40 und einer Ventilsitzfläche 42 ist ein Dichtsitz gebildet. Außerdem ist in dem zweiten Zylinderkopfteil 8 ein Brennstoffkanal 43 ausgestaltet, der in diesem Ausführungsbeispiel mit einem weiteren Kanalabschnitt 44 verbunden ist. Der Kanalabschnitt 44 ist hierbei in dem Gehäuse 2 ausgestaltet. Im Bereich der Stirnseite 25 ist ein Dichtring 45 angeordnet, um den Übergang von dem Kanalabschnitt 44 des Gehäuses 2 auf den Brennstoffkanal 43 des zweiten Zylinderkopfteils 8 abzudichten.

Über den Brennstoffkanal 43 wird unter niedrigem Druck stehender Brennstoff zu einem Einlassventil 46 geführt, das durch das Ventilstück 36, den Schraubring 37, den Ventilstößel 40 und die Ventilfeder 41 ausgestaltet ist. Das Einlassventil 46 kann auf diese Weise in das zweite Zylinderkopfteil 8 integriert werden.

Bei einem Saughub des Pumpenkolbens 13 wird Brennstoff aus dem Brennstoffkanal 43 über das Einlassventil 46 in den Pumpenarbeitsraum 18 geführt. Bei einem anschließenden Förderhub wird der Brennstoff aus dem Pumpenarbeitsraum 18 über den Brennstoffkanal 31 und das Auslassventil 32 zu dem Hochdruckanschluss 29 geführt. An dem Hochdruckanschluss 29 kann eine Hochdruckleitung angebracht sein, um den unter hohem Druck stehenden Brennstoff zu einem Common-Rail oder dergleichen zu führen.

Im Betrieb der Hochdruckpumpe 1 wird das zweite Zylinderkopfteil 8 des Zylinderkopfes 6 lediglich von dem Niederdruck des unter niedrigen Druck stehenden Brennstoffs belastet. Das erste Zylinderkopfteil 7 wird hingegen von dem Hochdruck des von dem Pumpenkolben 13 geförderten, unter hohem Druck stehenden Brennstoffs belastet. Das erste Zylinderkopfteil 7 ist aus einem hochdruckbeständigen Werkstoff, insbesondere einem hochwertigen Stahl, gebildet. Das zweite Zylinderkopfteil 8 kann aus einem kostengünstigen Werkstoff hergestellt werden, der lediglich niederdruckbeständig sein muss. Somit ergibt sich durch die zweiteilige Ausgestaltung des Zylinderkopfes 6 eine Reduzierung des Herstellungsaufwands und der Herstellungskosten.

Die Ausgestaltung der Hochdruckpumpe 1 des Ausführungsbeispiels ist im Folgenden auch unter Bezugnahme auf die Fig. 2 im weiteren Detail beschrieben.

Fig. 2 zeigt die in Fig. 1 dargestellte Hochdruckpumpe 1 in einer auszugsweisen, schematischen Darstellung aus der mit II bezeichneten Blickrichtung. Das zweite Zylinderkopfteil 8 des Zylinderkopfs 6 weist einen Rand 50 auf. In diesem Ausführungsbeispiel sind an dem Rand 50 vier Bohrungen 51, 52, 53, 54 ausgestaltet. Die Bohrungen 51 bis 54 sind dabei bezüglich der Achse 19 in Umfangsrichtung gleichmäßig an dem Rand 50 verteilt. Zwischen benachbarten Bohrungen 51 bis 54 ist in Bezug auf die Achse 19 ein Abstand von 90° gegeben. Durch die Bohrungen 51 bis 54 erstrecken sich Schrauben 51', 52', 53', 54', die in geeignete Gewindebohrungen des Gehäuses 2 eingeschraubt sind. Somit ist der Zylinderkopf 6 mit dem Gehäuse 2 verschraubt.

Der Hochdruckanschluss 29 am Stutzen 28 des ersten Zylinderkopfteils 7 ist zwischen den Bohrungen 51, 54 angeordnet. Der Zylinderkopf 6 kann auch in einer anderen Position an das Gehäuse 2 angeschraubt werden. Hierdurch kann die Position des Hochdruckanschlusses 29 verändert werden. In diesem Ausführungsbeispiel kann der Hochdruckanschluss 29 in Bezug auf die Achse 19 um 90° oder um Vielfache von 90° verschwenkt angeordnet werden. Dies ist durch eine versetzte Verschraubung des zweiten Zylinderkopfteils 8 mit dem ersten Zylinderkopfteil 7 an dem Gehäuse 2 möglich. Vorzugsweise ist die Bohrung 51 gegenüber der Achse 55 des Stutzens 28 um einen Winkel 56 von 45° versetzt angeordnet. Außerdem weist das zweite Zylinderkopfteil 8 eine seitliche Ausnehmung 57 auf, die zum Aufnehmen des seitlichen Stutzens 28 des ersten Zylinderkopfteils 7 dient. Hierdurch ist ein einfaches Zusammensetzen des Zylinderkopfes 6 aus den beiden Zylinderkopfteilen 7, 8 möglich.

Somit kann im Bereich des Auslassventils 32 der Flansch 8 offen ausgestaltet sein, so dass ein Fügen des ersten Zylinderkopfteils 7 in das zweite Zylinderkopfteil 8 möglich ist. Nach oben ist das zweite Zylinderkopfteil 8 offen und durch das Einlassventil 46 geschlossen. Das Einlassventil 46 ist hierbei als Saugventil ausgestaltet.

Die einstückige Ausgestaltung des ersten Zylinderkopfteils 7 mit dem integrierten Auslassventil 32, beispielsweise als Schmiedeteil, hat den Vorteil, dass eine hohe Festigkeit erzielbar ist. In diesem Ausführungsbeispiel können vier verschiedene Positionen für das Auslassventil 32 und den nachgeordneten Hochdruckanteil 29 realisiert werden. Hierbei ist auch eine andere Anzahl an Positionen möglich. Dies kann durch eine geeignete Ausgestaltung von Bohrungen an dem Rand 50 des zweiten Zylinderkopfteils 8 realisiert werden.

Die Erfindung ist nicht auf die beschriebenen Ausführungsbeispiele beschränkt.

## Patentansprüche

1. Hochdruckpumpe (1), insbesondere Radial- oder Reihenkolbenpumpe für Brennstoffeinspritzanlagen von luftverdichtenden, selbstzündenden Brennkraftmaschinen, mit einem Gehäuse (2), einer in dem Gehäuse (2) gelagerten Antriebswelle (3), zumindest einem mit dem Gehäuse (2) verbundenen Zylinderkopf (6) und zumindest einer an dem Zylinderkopf (6) angeordneten Pumpenbaugruppe (14), die von der Antriebswelle (3) antreibbar ist, wobei der Zylinderkopf (6) ein erstes Zylinderkopfteil (7) und zumindest ein zweites Zylinderkopfteil (8) aufweist, wobei die Pumpenbaugruppe (14) einen Pumpenarbeitsraum (18) aufweist, der in dem ersten Zylinderkopfteil (7) ausgestaltet ist, wobei an dem ersten Zylinderkopfteil (7) ein Auslassventil (32) angeordnet ist und in dem ersten Zylinderkopfteil (7) ein Brennstoffkanal (31) ausgebildet ist, der von dem Pumpenarbeitsraum (18) zu dem Auslassventil (32) führt und wobei der Zylinderkopf (6) über das zweite Zylinderkopfteil (8) mit dem Gehäuse (2) verbunden ist,
**dadurch gekennzeichnet, dass** der Brennstoffkanal (31) durch eine in dem ersten Zylinderkopfteil (7) ausgebildete Stufenbohrung (30) ausgestaltet ist und dass das Auslassventil (32) in der Stufenbohrung (30) ausgebildet ist.

2. Hochdruckpumpe nach Anspruch 1,
**dadurch gekennzeichnet,**
**dass** die Pumpenbaugruppe (14) eine in dem ersten Zylinderkopfteil (7) ausgestaltete Zylinderbohrung (12) und einen in der Zylinderbohrung (12) geführten Pumpenkolben (13) aufweist, dass der Pumpenkolben (13) in der Zylinderbohrung (12) den Pumpenarbeitsraum (18) begrenzt und dass der Pumpenkolben (13) von der Antriebswelle (3) antreibbar ist.

3. Hochdruckpumpe nach Anspruch 1 oder 2,
**dadurch gekennzeichnet,**
**dass** an dem zweiten Zylinderkopfteil (8) ein Einlassventil (46) angeordnet ist und dass das Einlassventil (46) den Pumpenarbeitsraum (18) begrenzt.

4. Hochdruckpumpe nach einem der Ansprüche 1 bis 3,
**dadurch gekennzeichnet,**
**dass** das zweite Zylinderkopfteil (8) als Flansch ausgestaltet ist und dass das zweite Zylinderkopfteil (8) an dem Gehäuse (2) in zumindest zwei verschiedenen Anschraubpositionen anschraubbar ist.

5. Hochdruckpumpe nach Anspruch 4,
**dadurch gekennzeichnet,**
**dass** sich die Anschraubpositionen durch eine Drehung des Zylinderkopfes (6) um eine Achse (19) der Pumpenbaugruppe (14) voneinander unterscheiden.

6. Hochdruckpumpe nach einem der Ansprüche 1 bis 5,
**dadurch gekennzeichnet,**
**dass** das zweite Zylinderkopfteil (8) eine seitliche Ausnehmung (57) aufweist, die zum Aufnehmen eines seitlichen Stutzens (28) des ersten Zylinderkopfteils (7) dient.

7. Hochdruckpumpe nach einem der Ansprüche 1 bis 6,
**dadurch gekennzeichnet,**
**dass** das erste Zylinderkopfteil (7) aus einem hochdruckfesten Werkstoff gebildet ist und dass das zweite Zylinderkopfteil (8) aus einem niederdruckfesten Werkstoff gebildet ist.

8. Hochdruckpumpe nach einem der Ansprüche 1 bis 7,
**dadurch gekennzeichnet,**
**dass** der Zylinderkopf (6) als zweiteiliger Zylinderkopf (6) ausgebildet ist, der aus dem ersten Zylinderkopfteil (7) und dem zweiten Zylinderkopfteil (8) zusammengesetzt ist.

## Claims

1. High-pressure pump, in particular radial or in-line piston pump for fuel injection systems of air-compressing, auto-ignition internal combustion engines, having a housing (2), having a drive shaft (3) mounted in the housing (2), having at least one cylinder head (6) which is connected to the housing (2), and having at least one pump assembly (14) which is arranged on the cylinder head (6) and which can be driven by the drive shaft (3), wherein the cylinder head (6) has a first cylinder head part (7) and at least one second cylinder head part (8), wherein the pump assembly (14) has a pump working chamber (18) which is formed in the first cylinder head part (7), wherein an outlet valve (32) is arranged on the first cylinder head part (7), and a fuel duct (31) is formed in the first cylinder head part (7), which fuel duct leads from the pump working chamber (18) to the outlet valve (32), and wherein the cylinder head (6) is connected by way of the second cylinder head part (8) to the housing (2), **characterized in that** the fuel duct (31) is formed by a stepped bore (30) formed in the first cylinder head part (7), and **in that** the outlet valve (32) is formed in the stepped bore (30).

2. High-pressure pump according to Claim 1,
**characterized**
**in that** the pump assembly (14) has a cylinder bore (12) formed in the first cylinder head part (7) and has a pump piston (13) guided in the cylinder bore (12), in that the pump piston (13) delimits, in the cylinder bore (12), the pump working chamber (18), and in that the pump piston (13) can be driven by the drive shaft (3) .

3. High-pressure pump according to Claim 1 or 2,
**characterized**
**in that** an inlet valve (46) is arranged on the second cylinder head part (8), and in that the inlet valve (46) delimits the pump working chamber (18).

4. High-pressure pump according to one of Claims 1 to 3,
**characterized**
**in that** the second cylinder head part (8) is formed as a flange, and in that the second cylinder head part (8) can be screwed onto the housing (2) in at least two different screw-on positions.

5. High-pressure pump according to Claim 4,
**characterized**
**in that** the screw-on positions differ from one another by a rotation of the cylinder head (6) about an axis (19) of the pump assembly (14).

6. High-pressure pump according to one of Claims 1 to 5,
**characterized**
**in that** the second cylinder head part (8) has a lateral recess (57) which serves for receiving a lateral connector (28) of the first cylinder head part (7).

7. High-pressure pump according to one of Claims 1 to 6,
**characterized**
**in that** the first cylinder head part (7) is formed from a material which is resistant to high pressures, and in that the second cylinder head part (8) is formed from a material which is resistant to low pressures.

8. High-pressure pump according to one of Claims 1 to 7,
**characterized**
**in that** the cylinder head (6) is formed as a two-part cylinder head (6) which is made up of the first cylinder head part (7) and the second cylinder head part (8).

## Revendications

1. Pompe haute pression (1), en particulier pompe à piston radial ou en ligne pour des installations d'injection de carburant de moteurs à combustion interne à auto-allumage et compression d'air, comprenant un carter (2), un arbre d'entraînement (3) supporté dans le carter (2), au moins une culasse (6) connectée au carter (2) et au moins un module de pompe (14) disposé au niveau de la culasse (6), lequel peut être entraîné par l'arbre d'entraînement (3), la culasse (6) présentant une première partie de culasse (7) et au moins une deuxième partie de culasse (8), le module de pompe (14) présentant un espace de travail de pompe (18) qui est configuré dans la première partie de culasse (7), une soupape d'échappement (32) étant disposée au niveau de la première partie de culasse (7) et un canal de carburant (31) étant réalisé dans la première partie de culasse (7), lequel conduit de l'espace de travail de la pompe (18) à la soupape d'échappement (32) et la culasse (6) étant connectée par le biais de la deuxième partie de culasse (8) au carter (2),
**caractérisée en ce que** le canal de carburant (31) est configuré par un alésage étagé (30) réalisé dans la première partie de culasse (7) et **en ce que** la soupape d'échappement (32) est réalisée dans l'alésage étagé (30).

2. Pompe haute pression selon la revendication 1,
**caractérisée en ce que** le module de pompe (14) présente un alésage de cylindre (12) réalisé dans la première partie de culasse (7) et un piston de pompe (13) guidé dans l'alésage de cylindre (12), **en ce que** le piston de pompe (13) délimite l'espace de travail de pompe (18) dans l'alésage de cylindre (12) et **en ce que** le piston de pompe (13) peut être entraîné par l'arbre d'entraînement (3) .

3. Pompe haute pression selon la revendication 1 ou 2,
**caractérisée en ce qu'**une soupape d'admission (46) est disposée au niveau de la deuxième partie de culasse (8) et **en ce que** la soupape d'admission (46) délimite l'espace de travail de pompe (18).

4. Pompe haute pression selon l'une quelconque des revendications 1 à 3,
**caractérisée en ce que** la deuxième partie de culasse (8) est configurée sous forme de bride et **en ce que** la deuxième partie de culasse (8) peut être vissée au carter (2) dans au moins trois positions de vissage différentes.

5. Pompe haute pression selon la revendication 4,
**caractérisée en ce que** les positions de vissage se distinguent les unes des autres par une rotation de la culasse (6) autour d'un axe (19) du module de pompe (14).

6. Pompe haute pression selon l'une quelconque des revendications 1 à 5,
**caractérisée en ce que** la deuxième partie de culasse (8) présente un évidement latéral (57) qui sert à recevoir une tubulure latérale (28) de la première partie de culasse (7).

7. Pompe haute pression selon l'une quelconque des revendications 1 à 6,
**caractérisée en ce que** la première partie de culasse (7) est formée d'un matériau résistant aux hautes pressions et **en ce que** la deuxième partie de culasse (8) est formée d'un matériau résistant aux basses pressions.

8. Pompe haute pression selon l'une quelconque des revendications 1 à 7,
**caractérisée en ce que** la culasse (6) est réalisée sous forme de culasse en deux parties (6) qui se compose de la première partie de culasse (7) et de la deuxième partie de culasse (8).
